# EUROPÄISCHE PATENTSCHRIFT

(11) **EP 1 225 108 B1**
(45) Veröffentlichungstag und Bekanntmachung des Hinweises auf die Patenterteilung: **12.04.2006**
(21) Anmeldenummer: 01129483.2
(22) Anmeldetag: 11.12.2001
(51) Int. Cl.: B05D 1/28, B60S 3/06

(54) **Verfahren zur Oberflächenkonservierung**
Method for preserving surfaces
Méthode de préservation de surfaces

(30) Priorität: 23.01.2001 DE 10104396
(43) Veröffentlichungstag der Anmeldung: 24.07.2002
(73) Patentinhaber: Bayerische Motoren Werke Aktiengesellschaft, 80809 München (DE)
(72) Erfinder: Sindir, Zafer, 84048 Mainburg (DE)

(56) Entgegenhaltungen:
- EP-A- 0 241 370
- GB-A- 2 329 600
- US-A- 5 685 658
- US-A- 5 970 568
- US-A- 6 124 044
- DATABASE WPI Section PQ, Week 199925 Derwent Publications Ltd., London, GB; Class P42, AN 1999-295635 XP002304053 -& JP 11 099350 A (TOKICO LTD) 13. April 1999 (1999-04-13)
- PATENT ABSTRACTS OF JAPAN Bd. 0184, Nr. 56 (C-1242), 25. August 1994 (1994-08-25) & JP 6 142604 A (HONDA MOTOR CO LTD), 24. Mai 1994 (1994-05-24)
- PATENT ABSTRACTS OF JAPAN Bd. 1999, Nr. 09, 30. Juli 1999 (1999-07-30) & JP 11 099350 A (TOKICO LTD), 13. April 1999 (1999-04-13)

## Beschreibung

Die Erfindung bezieht sich auf ein Verfahren zum Auftragen eines flüssigen Konservierungsmittels auf eine Karosserieoberfläche, nach dem Oberbegriff des Patentanspruchs 1.

Es ist bekannt, Kraftfahrzeuge nach der Produktion bis zur Auslieferung an den Kunden mit einem Oberflächenschutz in Form einer abziehbaren, festen oder weitgehend vorgehärteten Schutzfolie zu belegen (DE 197 41 606 A1). Damit sich jedoch die Fahrzeugtüren, die Heckklappe und/oder die Motorhaube nach wie vor öffnen lassen, müssen derartigen Folien entweder passgenau vorgeschnitten und aufgeklebt oder aber nachträglich im Bereich der entsprechenden Karosseriefugen durchtrennt werden. Beide Maßnahmen sind mit einem erheblichen Arbeitsaufwand verbunden.

Bei Verwendung eines flüssigen Konservierungsmittels hingegen, welches üblicherweise durch Aufspritzen, Streichen oder dgl. aufgetragen wird, etwa einer aus der DE 196 52 728 A1 bekannten, wässrigen Polymerlösung, die sich nach dem Auftragen zu einem abziehbaren Kunststofffilm verfestigt, stellt sich dieses Problem zwar nicht, jedoch ist das spätere Ablösen des Kunststofffilms aus den Fugenbereichen ein ebenfalls äußerst arbeitsintensiver Vorgang, wenn nicht die Karosseriefugen vor dem Aufbringen der Konservierungsflüssigkeit in gleichermaßen aufwendiger Weise z.B. durch ein Klebeband abgedeckt werden. Dem Einsatz von Konservierungsflüssigkeiten, die durch ein Lösungsmittel entfernt werden müssen, wie etwa flüssigen Wachsemulsionen, stehen andererseits Umweltschutzgründe entgegen.

Schließlich ist es bekannt (EP-A-0 241 370 oder JP 11 099350A, Abstract), eine flüssige oder viskose Farb- oder Deckschicht nicht aufzustreichen oder aufzuspritzen, sondern mittels einer manuell oder robotergeführten Schaumstoffrolle aufzutragen.

Aufgabe der Erfindung ist es, ein Verfahren der eingangs genannten Art zu schaffen, mit welchem sich ein Konservierungsmittel für die Fahrzeugaußenhaut mit geringem Arbeitsaufwand und ohne Blockieren der Karosseriefugen aufbringen und gleichfalls mühelos und möglichst umweltschonend wieder entfemen lässt.

Diese Aufgabe wird erfindungsgemäß durch das im Patentanspruch 1 gekennzeichnete Verfahren gelöst.

Mit dem erfindungsgemäßen Verfahren wird das Konservierungsmittel dadurch von den Karosseriefugen ferngehalten, dass dieses in flüssiger Form mit Hilfe einer oder mehrerer, die Karosseriefugen überbrückender Rollen, die so beschaffen sind, dass ihre flüssigkeitsdurchtränkten Auftragsflächen nicht in die Karosseriefugen eindringen, auf die Fahrzeugaußenhaut aufgebracht wird, und so die Fugenproblematik bei der Kraftfahrzeugkonservierung auf arbeitstechnisch sehr einfache Weise löst. Dabei entfällt beim Einsatz von Konservierungsflüssigkeiten, die sich nur mit Lösungsmitteln entfemen lassen, der Lösungsmittelverbrauch für das Durchspülen der Fahrzeugfugen, während die aus Umweltschutzgründen bevorzugten Konservierungsflüssigkeiten, welche eine manuell abziehbare Schutzschicht auf der Fahrzeuglackierung bilden, nicht nur lösungsmittelfrei, sondern auch vollständig ohne Konservierungsrückstände im kritischen Fugenbereich zu entfemen sind.

In besonders bevorzugter Ausgestaltung der Erfindung wird eine weitere, wesentliche Arbeitsersparnis dadurch erzielt, dass die Konservierungsflüssigkeit durch mehrere, auf jeweils aneinandergrenzende Bahnen programmgesteuerte Rollen auf die Karosserieoberfläche aufgetragen und der Flüssigkeitszustrom zu der bzw. den Rollen ebenfalls programmgesteuert dosiert wird, so dass der Rollenauftrag vollständig automatisch abläuft. Als Auftragsrolle wird vorzugsweise eine Schaumstoffrolle verwendet, die sich unter Freihaltung der Karosseriefugen selbsttätig an die Fahrzeugkontur anpasst.

Die Erfindung wird nunmehr anhand eines in der Zeichnung schematisch dargestellten Ausführungsbeispiels näher erläutert. Es zeigen:
- Fig. 1: den Rollenauftrag einer Konservierungsflüssigkeit auf eine lackierte Kraftfahrzeugoberfläche im Fugenbereich; und
- Fig. 2: eine automatische Rollenanlage zur Durchführung des erfindungsgemäßen Verfahrens.

Fig. 1 zeigt eine einzelne Auftragsrolle 2 beim Aufbringen einer Konservierungsflüssigkeit, etwa einer wässrigen Polymerlösung, auf eine - ausschnittweise dargestellte - Außenhaut 3 im Fugenbereich 4 z.B. zwischen Fahrzeugtür 5 und Seitenholm 6. Die Rolle 2, vorzugsweise eine Schaumstoffrolle, ist so beschaffen, dass sie den Fugenbereich 4 überbrückt, und besitzt - im Unterschied etwa zu einer Lammfellrolle - eine umfangsstabite Rollenfläche, so dass sie nicht in die Karosseriefuge 4 eindringen kann, ist aber dennoch insgesamt ausreichend elastisch, um sich an die Kontur der Fahrzeug-Außenhaut 3 anzupassen. Auf diese Weise wird der Fugenbereich 4 von dem Ftüssigkeitsauftrag der Rolle 2 freigehalten, während die übrigen Außenhautbereiche durchgehend mit der Flüssigkeitsschicht überzogen werden, welche sich nach dem Auftragen zu einem abziehbaren Konservierungsfilm 7 verfestigt, der dann später mühelos und lösungsmittelfrei vollständig entfernt werden kann.

Fig. 2 zeigt eine automatische Rollenanlage 8 zur Durchführung des Konservierungsverfahrens. Diese enthält eine Reihe von unterschiedlich gestaffelten, jeweils mehrachsig programmgesteuert beweglichen Auftragsrollen 2.1.....2.5, die an einem in Pfeilrichtung V verfahrbaren Rollenschlitten 9 montiert sind. Die Rollen 2 werden gleichzeitig mit der Schlittenbewegung derart verstellt, dass sie die gesamte Fahrzeug-Außenfläche **-** mit Ausnahme der Verglasungen, wo sie programmgesteuert abgehoben werden - unter Steuerung des Rollenandrucks auf aneinandergrenzenden Bahnen überrollen. Durch eine dosierte Mengenzufuhr der Konservierungsflüssigkeit zu den einzelnen Rollen 2 aus einem Vorratstank 10 einschließlich eines Pumpenaggregats 11 wird dabei eine gleichmäßige Schichtdickenverteilung des Konservierungsfilms 7 erreicht.

## Patentansprüche

1. Verfahren zum Auftragen eines flüssigen Konservierungsmittels auf eine Karosserieoberfläche (3), **dadurch gekennzeichnet, dass**
in der Karosserieoberfläche (3) vorhandene Fugen (4) dadurch vom flüssigen Konservierungsmittel freigehalten werden, dass die Konservierungsflüssigkeit durch mindestens eine die Fugen überbrückende Rolle (2) mit einer umfangsstabilen Rollenoberfläche auf die Karosserie aufgetragen wird.

2. Verfahren nach Anspruch 1, **dadurch gekennzeichnet, dass**
die Konservierungsflüssigkeit durch mehrere, auf jeweils aneinandergrenzenden Bahnen programmgesteuerte Rollen (2.1...2.5) auf die Karosserieoberfläche (3) aufgetragen wird.

3. Verfahren nach Anspruch 1 oder 2, **dadurch gekennzeichnet, dass**
die Konservierungsflüssigkeit der bzw. den Rollen (2) in einem automatisch dosierten Mengenstrom zugeführt wird.

4. Verfahren nach einem der vorhergehenden Ansprüche, **gekennzeichnet durch**
Verwendung einer sich nach dem Auftragen zu einem abziehbaren Oberflächenfilm (7) verfestigenden Konservierungsflüssigkeit.

5. Verfahren nach einem der vorhergehenden Ansprüche, **dadurch gekennzeichnet, dass**
als Rolle (2) eine flexible, mit der Konservierungsflüssigkeit getränkte Schaumstoffwalze verwendet wird.

## Claims

1. A method of applying a liquid preservative agent to a vehicle surface (3), **characterised in that** gaps (4) on the surface (3) are kept free of liquid preservative agent, and the preservative liquid is applied to the body by at least one roller (2) which straddles the gaps and has a peripherally stable surface.

2. A method according to claim 1, **characterised in that** the preservative liquid is applied to the body surface (3) by a number of rollers (2.1, ... 2.5) program-controlled along adjoining tracks.

3. A method according to claim 1 or 2, **characterised in that** the preservative liquid from the roller or rollers (2) is supplied at an automatically metered flow rate.

4. A method according to any of the preceding claims, **characterised by** use of a preservative liquid which after application solidifies to form a peelable surface film (7).

5. A method according to any of the preceding claims, **characterised in that** the roller (2) is a flexible foam roller impregnated with the preservative liquid.

## Revendications

1. Procédé d'application d'un agent de préservation liquide sur la surface d'une carrosserie (3),
**caractérisé en ce que**
les joints (4) de la surface de carrosserie (3) ne sont pas recouverts par l'agent de préservation liquide celui-ci étant appliqué sur la carrosserie par au moins un rouleau (2) qui les évite et présente une surface périphérique stable.

2. Procédé selon la revendication 1,
**caractérisé en ce que**
le liquide de préservation est appliqué en bandes respectivement adjacentes sur la surface de carrosserie (3) par plusieurs rouleaux (2.1, ..., 2.5) commandés par programme.

3. Procédé selon la revendication 1 ou 2,
**caractérisé en ce que**
le liquide de préservation est amené vers le ou les rouleau(x) (2) dans un débit de matière dosé automatiquement.

4. Procédé selon l'une quelconque des revendications précédentes,
**caractérisé par**
l'utilisation d'un liquide de préservation devenant un film de surface (7) pelable en durcissant après application.

5. Procédé selon l'une quelconque des revendications précédentes,
**caractérisé en ce que**
le rouleau (2) est en mousse souple imbibée du liquide de préservation.
